# EUROPÄISCHE PATENTSCHRIFT

(11) **EP 1 074 671 B1**
(45) Veröffentlichungstag und Bekanntmachung des Hinweises auf die Patenterteilung: **24.08.2005**
(21) Anmeldenummer: 00114760.2
(22) Anmeldetag: 10.07.2000
(51) Int. Cl.: E04C 3/07, E04B 2/78

(54) **Als Leichtbauprofil ausgebildetes Ständerprofil**
Post profile developed as lightweight partition profile
Poteau profilé configuré en tant que profilé pour cloison légère

(30) Priorität: 21.07.1999 DE 19934310
(43) Veröffentlichungstag der Anmeldung: 07.02.2001
(73) Patentinhaber: Profil-Vertrieb GmbH, 76571 Gaggenau (DE)
(72) Erfinder: Maisch, Walter, 76541 Gaggenau (DE); Eckert, Jürgen, 76547 Sinzheim (DE); Stern, Helmut, Dr., 76541 Gaggenau (DE); Hertweck, Theo, 76532 Baden-Baden (DE)
(74) Vertreter: Truckenmüller, Frank

(56) Entgegenhaltungen:
- EP-A- 0 136 618
- AT-B- 302 606
- DE-A- 2 546 235
- DE-A- 2 817 879
- DE-A- 3 619 398
- FR-A- 2 766 905
- GB-A- 646 370
- GB-A- 1 068 761
- GB-A- 1 483 622
- US-A- 4 011 704

## Beschreibung

Die Erfindung bezieht sich auf ein als Leichtbauprofil ausgebildetes Ständerprofil zum Aufbau von Trennwänden, gemäß dem Oberbegriff des Patentanspruchs 1.

Ständerprofile dieser Art, insbesondere C-förmige Ständerprofile, sind beispielsweise aus der GB 1 483 622 A bekannt geworden und finden vornehmlich im Trockenbau beim Aufbau von leichten Trennwänden Verwendung.

Bei derartigen Trennwänden stehen die Profilstege der Ständerprofile senkrecht zu den Wandebenen und mit den Profilschenkeln sind beidseitig angeordnete Leichtbauplatten verschraubt, bei denen es sich beispielsweise um Gipskartonplatten handeln kann. Als Befestigungsschrauben dienen in aller Regel Schrauben mit selbstschneidenden Gewinden. Um das Eindrehen von Schrauben mit selbstschneidenden Gewinden zu erleichtern, sind die Profilschenkel derartiger Ständerprofile normalerweise außenseitig mit sogenannten Fischhaut-Profilierungen ausgerüstet.

Trennwände dieser Art, bei denen es sich um Zweischalensysteme handelt, müssen vorgegebenen Forderungen hinsichtlich Schallschutz und gegebenenfalls auch im Hinblick auf Feuerschutz genügen. Insoweit sind schon mehrlagige Beplankungen vorgeschlagen worden. Für den Schallschutz bilden bei derartigen Trennwänden die eingesetzten Ständerprofile den Schwachpunkt.

Aus der DE 36 19 398 C1 ist bereits ein für den Aufbau von Zweischalensystemen bestimmtes Ständerprofil vorbekannt, bei dem die Profilschenkel jeweils über einen sich in Profillängsrichtung erstreckenden Verbindungsbereich, der als Federabschnitt ausgebildet ist, biegeweich an den Profilsteg angeschlossen sind. Die Verbindungsbereiche stehen dabei nach der von den Profilschenkeln wegweisenden Seite randseitig vom Profilsteg vor und bestehen aus in der Art von Haarnadelfedern ausgebildeten duchlaufenden Materialstreifen. Die federnde Bewegbarkeit der Profilschenkel in den vom unverformten Ständerprofil umschlossenen Profilhohlraum hinein ist durch Anschläge begrenzt.

Die vorbekannte Profilgestaltung stützt sich auf die durch Versuche belegte Erkenntnis, daß bei vorgegebener Beplankung einer Trennwand durch Ständerprofile mit geringer transversaler Federsteife eine Reduzierung der Schalldurchlässigkeit erreicht werden kann.

Das vorbekannte Ständerprofil hat sich bewährt, ist aber in der Herstellung recht teuer und erscheint auch unter Schallschutzgesichtspunkten noch verbesserungsbedürftig.

Aus der GB 1,068 761 A ist ebenfalls ein Ständerprofil mit den eingangs erwähnten Merkmalen bekannt geworden. Dieses Profil weist einen in Profillängsrichtung verlaufenden Befestigungsabschnitt mit schrägen Wandteilen auf, der aus der vom Basisprofil aufgespannten Ebene herausgeformt ist. In dem Raum zwischen den seitlichen Schenkeln oder in dem durch die schrägen Wände des Befestigungsabschnitts gebildeten und im Querschnitt dreieckförmigen Raum sind Holzfüllungen formschlüssig aufgenommen. Letztere sind mit Durchgangs-Befestigungsbohrungen versehen, durch die geeignete Befestigungsmittel angebracht werden können, um die Holzfüllungen mit dem Hohlprofil zu verbinden. Durch die Holzfüllungen wird eine starre unflexible Profilstruktur in diesen Bereichen ohne transversale Bewegungsmöglichkeiten der Profilteile geschaffen.

Aus der DE 2817879 A ist eine insbesondere als Schalldämmwand gestaltete Trennwand mit einem Hohlprofil mit den Merkmalen des Oberbegriffs des Anspruches 1 bekannt geworden. Zur Schaffung eines reduzierten Schallquerschnitts zwischen den beiden Seitenwänden des Hohlprofils ist die rückwärtige Querwand mit möglichst großen Durchbrüchen versehen. Zwischen diesen Durchbrüchen sind dementsprechend möglichst schmale Querstege gebildet, die mit sich im Wesentlichen parallel zu den Seitenwänden erstreckenden und elastisch federnden, eingewalzten Falten versehen sind. Bedingt durch die schmalen Querstege besteht beim Transport und bei der Montage vor Ort unter rauhen Praxisbedingungen die Gefahr, daß sich die Hohlprofile in den Bereichen der Falten verbiegen oder sogar dort abbrechen und damit unbrauchbar werden. Bedingt durch die Gestaltung der Querstege ist deren Schalldämmungspotential begrenzt.

Die EP 0136618 A2 offenbart einen Blechprofilstab für Traggerippe von zweischaligen Trennwänden, mit zwei jeweils mit gegenüberliegenden Wandschalen der Trennwand verbindbaren Profil-Flanschflächen, die durch eine Profil-Stegfläche miteinander elastisch verbunden sind. Die Profil-Stegfläche weist mehrere Längsreihen von sich im Wesentlichen in Profilstab-Längsrichtung erstreckenden, gegeneinander versetzten Durchbrechungen auf. Ein im Profillängsrichtung verlaufender und aus der vom Profilsteg aufgespannten Ebene herausgeformter Federabschnitt, durch den eine biegeweiche Verbindung der Profil-Flanschflächen erreicht würde, ist nicht vorgesehen.

Die mit diesem Hohlprofil erzielbaren Schalldämmungswerte sind wegen der dort geforderten und konstruktionsbedingt hohen Steifigkeit der Profilstegfläche beschränkt.

Demgemäß besteht die der Erfindung zugrundeliegende Aufgabe in der Schaffung eines einfach herstellbaren Ständerprofils der vorgenannten Zweckbestimmung, das den Aufbau von Trennwänden mit reduzierter Schalldurchlässigkeit ermöglicht.

Gelöst ist diese Erfindungsaufgabe durch die Merkmale des Patentanspruchs 1.

Bei dem erfindungsgemäßen Ständerprofil wird die erwünschte Verminderung der transversalen Federhärte dadurch erreicht, daß der Profilsteg von wenigstens einem längslaufenden Federabschnitt unterbrochen ist und somit das Ständerprofil aus zwei nicht starr, sondern über den genannten Federabschnitt miteinander verbundenen Teilen besteht, die in Abhängigkeit von den Federungseigenschaften des Federabschnittes begrenzt gegeneinander bewegbar sind.

Unter Verwendung so ausgebildeter Ständerprofile gelingt der Aufbau von biegeweichen Zweischalensystemen, deren Schalldurchlässigkeit gegenüber Zweischalensystemen mit Ständerprofilen nach dem oben beschriebenen Stande der Technik merklich reduziert ist.

Während bei dem Ständerprofil nach dem oben erläuterten Stande der Technik die Profilschenkel über als geschlossene haarnadelartige Federabschnitte ausgebildete Verbindungsbereiche biegeweich an den Profilsteg angeschlossen sind, handelt es sich bei dem erfindungsgemäßen Ständerprofil darum, daß der Federabschnitt mit voneinander beabstandeten und in Profillängsrichtung verlaufenden Schlitzungen versehen ist und demgemäß die sich beidseitig des Federabschnittes erstreckenden Teile des Ständerprofils nur über schmale Materialstege miteinander verbunden sind.

Als besonders zweckmäßig hat sich erwiesen, wenn die Schlitzungen des Federabschnittes gegeneinander versetzt angeordnet sind.

Die Schlitzungen des Federabschnittes sind jeweils in benachbarten Reihen und innerhalb jeder Reihe jeweils unter Belassung der genannten schmalen Materialstege angeordnet, derart, daß sich über die Materialstege zwischen in Längsrichtung aufeinander folgenden Schlitzen seitlich davon angeordnete Schlitze hinweg erstrecken.

Die Schlitzungen des Federabschnittes sind hinsichtlich Länge und Breite untereinander gleich ausgebildet.

Es handelt sich bei den Schlitzungen des Federabschnittes nicht um Ausstanzungen, sondern um Durchprägungen mit nach einer Seite hochgestellten Schlitzrändern, die zweckmäßigerweise in den Profilinnenraum vorstehen.

Derartige Durchprägungen sind in einfacher Weise mittels geeigneter Rollwerkzeuge herstellbar.

Für die Minderung der Schalldurchlässigkeit ist es belanglos, nach welcher Seite der Federabschnitt aus der vom Profilsteg aufgespannten Ebene herausgeformt ist. Im Interesse eines leichten Anschlusses beispielsweise an Bauwerkswände ist es jedoch von Vorteil, wenn der Federabschnitt in Richtung der vom Profilsteg vorstehenden Profilschenkel in den Profilinnenraum hineingeformt ist.

Selbstverständlich kann der Profilsteg auch anstelle eines längslaufenden Federabschnittes mit mehreren parallel zueinander verlaufenden Federabschnitten ausgerüstet sein, die zweckmäßigerweise untereinander gleich ausgebildet sind.

Wenn nur ein längslaufender Federabschnitt vorgesehen ist, sollte dieser etwa in der Mitte der Breitenerstreckung des Profilstegs angeordnet und vorzugsweise symmetrisch zu einer Mithilfe des Profilstegs ausgebildet sein.

Naturgemäß führt die erfindungsgemäß verwirklichte Unterbrechung des Profilstegs durch einen in Profillängsrichtung verlaufenden Federabschnitt geringer transversaler Federhärte dazu, daß die vom Profilsteg bei unverformtem Ständerprofil in Parallellage vorstehenden Profilschenkel beim Eindrehen selbstschneidender Schrauben zwecks Anbringung von Leichtbauplatten aufeinander zu durchfedern können, was logischerweise die Beplankung der Ständerprofile erschwert.

Um hier Abhilfe zu schaffen, sieht eine abermalige Weiterbildung der Erfindung vor, daß zwischen den Profilschenkeln Stützelemente aufgenommen sind, die Zusammendrückungen der Profilschenkel unterbinden. Bei diesen Stützelementen kann es sich zweckmäßigerweise um im wesentlichen formfeste Isolierstoffkörper handeln, die etwa aus Steinwolle bestehen und im Profilinnenraum aufgenommen sind. Der Einsatz derartiger Isolierstoffkörper aus Steinwolle führt auch zu einem verbesserten Feuerschutz so aufgebauter Trennwände.

Sofern es auf verbesserten Feuerschutz nicht ankommt, können auch Isolierstoffkörper in Form von Ausspritzungen des Profilinnenraums vorgesehen sein. In Betracht kommen beispielsweise Polyurethanschäume. Sofern derartige Stützelemente sich über die genannte Länge der Ständerprofile erstrecken, erfahren diese Profile auch eine aus Gründen der Stabilität durchaus erwünschte Verbesserung der Längssteifigkeit.

Eine Ausführungsform der Erfindung soll nachstehend anhand der beigefügten Zeichnung erläutert werden. In schematischen Ansichten zeigen:
- Fig. 1: in einer perspektivischen Ansicht einen Längenabschnitt eines C-förmigen Ständerprofils mit einem aus der Ebene des Profilsteges in den Profilinnenraum hineingeformten Federabschnitt,
- Fig. 2: eine Abwicklung des Ständerprofils mit angedeuteten Biegekanten zwischen den Profilschenkeln und dem Profilsteg sowie in benachbarten Reihen in Profillängsrichtung im Profilsteg verlaufenden und jeweils versetzt zueinander angeordneten schlitzartigen Durchstanzungen,
- Fig. 3: einem der Schnittlinie III-III in Fig. 2 entsprechenden Querschnitt durch das Ständerprofil und
- Fig. 4: ein Ständerprofil mit einem in dessen Profilhohlraum als Stützelement aufgenommenen Isolierkörper in einer Ansicht wie in Fig. 1.

Bei dem Ständerprofil 10 handelt es sich um ein C-Profil, das einen Profilsteg 11 und zwei in Parallellage im Abstand voneinander verlaufende, längs der Biegekanten 12, 12' vom Profilsteg 11 abgekantete Profilschenkel 13, 13' besitzt. An den vom Profilsteg 11 entfernten Längskanten der Profilschenkel 13, 13' erstrecken sich an Biegekanten 14, 14' nach innen und in Parallellage zum Profilsteg 11 abgekantete Randflanschen 15, 15' entlang.

Quer zur Profillängsrichtung sind in die außenseitig in bekannter Weise mit Fischhaupt-Profilierungen zum erleichterten Eindrehen von Schrauben mit selbstschneidenden Gewinden ausgerüsteten Profilschenkel 13, 13' in vorbestimmten Abständen voneinander Versteifungssicken 16 eingeprägt, die sich über die Biegekanten 12, 12' hinweg bis in die angrenzenden Randbereiche 17, 17' des Profilstegs 11 hineinerstrecken. Alternativ dazu können auch nur über die Biegekante 12, 12' und jeweils bis in die aneinander angrenzenden Randbereiche 17, 17' des Profilstegs 11 und der Profilschenkel 13, 13' reichende Versteifungssicken eingeprägt sein.

Der Profilsteg 11 ist etwa in der Mitte seiner Breitenerstreckung mit einem symmetrisch zu einer Mittellinie 18 ausgebildeten Federabschnitt 20 ausgerüstet, der aus der Ebene des Profilstegs 11 in den Innenraum des Profils 10 zwischen den Profilschenkeln 13, 13' hochgeformt ist. Der längslaufende Federabschnitt 20 besteht aus in parallelen Reihen beabstandet voneinander angeordneten längsschlitzartigen Durchstanzungen 21, 21', die in den benachbarten Reihen jeweils derart versetzt zueinander angeordnet sind, daß die längsschlitzartigen Durchstanzungen 21 einer Reihe sich jeweils über die zwischen den längsschlitzartigen Durchstanzungen 21' einer benachbarten Reihe belassenen Materialstege 22,22' hinauserstrecken. Dies zeigt in besonders anschaulicher Weise die in Fig. 2 veranschaulichte Abwicklung des Ständerprofils 10.

Bei den längsschlitzartigen Durchstanzungen bzw. Ausnehmungen 21, 21' des Federabschnittes 20 handelt es sich um Durchstanzungen, die von in den Profilinnenraum vorstehenden Schlitzrändern 23 begrenzt sind. Dies zeigt insbesondere Fig. 3.

Bei der in Fig. 4 veranschaulichten Ausführungsform ist im Profilinnenraum zwischen den Profilschenkeln 13, 13' einerseits und zwischen dem Profilsteg 11 und den Randflanschen 15, 15' andererseits ein im wesentlichen formfester Isolierstoffkörper 25 aus Steinwolle aufgenommen, der die vom Profilschenkel 11 bei unverformtem Ständerprofil 10 parallel zueinander vorstehenden Profilschenkel 13, 13' derart abstützt, daß diese beim Eindrehen selbstschneidender Schrauben infolge der dabei von außen auf die Profilschenkel 13, 13' einwirkenden Kräfte ein Ausweichen der Profilschenkel nach innen unterbindet. Neben der Stützfunktion vermittelt der formfeste Isolierstoffkörper 25 auch einen verbesserten Feuerschutz und darüber hinaus eine verbesserte Längssteifigkeit des gesamten Profils.

## Patentansprüche

1. Als Leichtbauprofil ausgebildetes Ständerprofil (10) zum Aufbau von Trennwänden, mit zwei in Parallellage im Abstand voneinander verlaufenden, durch einen gemeinsamen Profilsteg **(11)** miteinander verbundenen Profilschenkeln **(13, 13')** insbesondere C-förmiges Ständerprofil mit sich an den vom Profilsteg **(11)** entfernten Längskanten der Profilschenkel **(13, 13')** entlang erstreckenden, nach innen gerichteten Randflanschen **(15, 15')**, wobei der Profilsteg (11) wenigstens einen in Profillängsrichtung verlaufenden Federabschnitt (20) geringer transversaler Federhärte aufweist, der aus der vom Profilsteg (11) aufgespannten Ebene herausgeformt ist und eine biegeweiche Verbindung der Profilschenkel (13, 13') vermittelt, **und wobei** der Federabschnitt (20) mit voneinander beabstandeten Ausnehmungen (21, 21') versehen ist, die als in Profillängsrichtung verlaufende Schlitzungen (21, 21') ausgebildet sind,
**dadurch gekennzeichnet,**
**dass** die Schlitzungen (21, 21') des Federabschnittes (20) hinsichtlich Länge und Breite untereinander gleich sind und gegeneinander versetzt sowie jeweils in benachbarten Reihen und innerhalb jeder Reihe jeweils unter Belassung schmaler Materialstege (22, 22') angeordnet sind, derart, dass sich über die Materialstege (22, 22') zwischen in Längsrichtung aufeinander folgenden Schlitzungen (21, 21') seitlich davon angeordnete Schlitzungen (21,21') hinweg erstrecken, und wobei es sich bei den Schlitzungen (21, 21') des Federabschnittes (20) um Durchprägungen mit nach einer Seite hochgestellten Schlitzrändern (23) handelt, die in den Profilinnenraum vorstehen.

2. Ständerprofil (10) nach Anspruch **1**, **dadurch gekennzeichnet, daß** der Federabschnitt (20) nach der Seite der als Federschenkel ausgebildeten Profilschenkel (13, 13') aus der vom Profilsteg (11) aufgespannten Ebene herausgeformt ist.

3. Ständerprofil (10) nach einem der Ansprüche **1 oder 2**, **dadurch gekennzeichnet, daß** der Federabschnitt (20) etwa in der Mitte der Breitenerstreckung des Profilstegs (11) angeordnet ist.

4. Ständerprofil (10) nach Anspruch **3**, **dadurch gekennzeichnet, daß** der Federabschnitt (20) symmetrisch zu einer Mittellinie (18) des Profilstegs (11) ausgebildet ist.

5. Ständerprofil (10) nach einem der Ansprüche 1 bis **4**, **dadurch gekennzeichnet, daß** zwischen den Profilschenkeln (13, 13') letztere gegen Zusammendrückungen abstützende Stützelemente (25) aufgenommen sind.

6. Ständerprofil (10) nach Anspruch **5**, **dadurch gekennzeichnet, daß** es sich bei den Stützelementen um im wesentlichen formfeste Isolierstoffkörper (25), z.B. aus Steinwolle, handelt, die im Profilinnenraum aufgenommen sind.

## Claims

1. Post profile member (10), which is constructed as a light building profile member, for construction of partition walls, with two profile member limbs (13, 13') extending in parallel position at a spacing from one another and connected together by a common profile member web (11), particularly a C-shaped post profile member, with inwardly directed edge flanges (15, 15') extending along the longitudinal edges of the profile member limbs (13, 13') remote from the profile member web (11), wherein the profile member web (11) has at least one resilient section (20) of lesser transverse spring hardness which extends in profile member longitudinal direction and is formed from the plane spanned by the profile member web (11) and which allows a yielding connection of the profile member limbs (13, 13'), and wherein the resilient section (20) is provided with mutually spaced recesses (21, 21') formed as slits (21, 21') extending in profile member longitudinal direction, **characterised in that** the slits (21, 21') of the resilient section (20) are identical with respect to length and width and offset relative to one another as well as respectively so arranged in adjacent rows and within each row to leave each time narrow material webs (22, 22') that slits (21, 21') extend over the material webs (22, 22') between slits (21, 21'), which are successive in longitudinal direction, to be arranged laterally thereof, and wherein the slits (21, 21') of the resilient section (20) are stampings-through with slit edges (23) raised at one side and protruding into the profile member interior space.

2. Post profile member (10) according to claim 1, **characterised in that** the resilient section (20) is formed towards the side of the profile member limbs (13, 13'), which are constructed as resilient limbs, from the plane spanned by the profile member web (11).

3. Post profile member (10) according to one of claims 1 and 2, **characterised in that** the resilient section (20) is arranged approximately in the middle of the width extent of the profile member web (11).

4. Post profile member (10) according to claim 3, **characterised in that** the resilient section (20) is formed symmetrically with respect to a centre line (18) of the profile member web (11).

5. Post profile member (10) according to one of claims 1 to 4, **characterised in that** support elements (25) are received between the profile member limbs (13, 13') and support the latter against compressions.

6. Post profile member (10) according to claim 5, **characterised in that** the support elements are insulating material bodies (25), for example of rockwool, which are substantially rigid in shape and which are received in the profile member interior space.

## Revendications

1. Poteau profilé (10) configuré en tant que profilé pour construction légère destiné au montage de cloisons de séparation ayant deux montants profilés (13, 13') reliés l'un à l'autre au moyen d'une traverse profilée commune (11) s'étendant dans une position parallèle à distance l'un de l'autre, en particulier poteau profilé en forme de C ayant des collerettes latérales (15, 15') orientées vers l'intérieur, s'étendant le long des arêtes longitudinales des montants profilés (13, 13') éloignées de la traverse profilée (11), où la traverse profilée (11) comprend au moins une section de ressort (20) de faible rigidité élastique transversale s'étendant dans la direction longitudinale du profilé qui est formée à partir du plan étiré de la traverse profilée (11) et constitue une jonction flexionnelle souple des montants profilés (13, 13'), et où la section de ressort (20) est munie d'évidements (21, 21') à distance les uns des autres qui sont pratiqués en tant que percements (21, 21') s'étendant dans la direction longitudinale du profilé,
**caractérisé en ce que** les percements (21, 21') de la section de ressort (20) sont identiques entre eux au niveau de la longueur et de la largeur et sont agencés en décalage les uns par rapport aux autres, ainsi que chacun dans des rangées adjacentes et à l'intérieur de chaque rangée en laissant à chaque fois des traverses de matériau étroites (22, 22'), de telle sorte que, entre des percements (21, 21') consécutifs les uns aux autres dans la direction longitudinale, des percements (21, 21') agencés latéralement par rapport à ceux-ci s'étendent à travers les traverses de matériau (22, 22'), et où les percements (21, 21') de la section de ressort sont des gravures par repoussage ayant des bords de fentes (23) surélevés d'un côté qui sont en saillie dans l'espace intérieur du profilé.

2. Poteau profilé (10) selon la revendication 1, **caractérisé en ce que** la section de ressort (20) est formée vers le côté des montants profilés (13, 13') configurés en tant que montants élastiques à partir du plan étiré de la traverse profilée (11).

3. Poteau profilé (10) selon l'une quelconque des revendications 1 ou 2, **caractérisé en ce que** la section de ressort (20) est agencée approximativement au centre de la largeur de la traverse profilée (11).

4. Poteau profilé (10) selon la revendication 3, **caractérisé en ce que** la section de ressort (20) est réalisée symétriquement autour d'une ligne centrale (18) de la traverse profilée (11).

5. Poteau profilé (10) selon l'une quelconque des revendications 1 à 4, **caractérisé en ce qu'**entre les montants profilés (13, 13') sont logés des éléments de soutien (25) soutenant ceux-ci contre des fléchissements.

6. Poteau profilé (10) selon la revendication 5, **caractérisé en ce que** les éléments de soutien sont des éléments en matériau isolant (25) de forme sensiblement rigide, par exemple en laine de roche, qui sont reçus dans l'espace intérieur du profilé.
